# FASCICULE DE BREVET EUROPEEN

(11) **EP 2 122 282 B1**
(45) Date de publication et mention de la délivrance du brevet: **27.06.2018**
(21) Numéro de dépôt: 07871946.5
(22) Date de dépôt: 14.12.2007
(51) Int. Cl.: F25J 3/02

(54) **PROCÉDÉ DE SÉPARATION D'UN MÉLANGE DE MONOXYDE DE CARBONE, DE MÉTHANE, D'HYDROGÈNE ET D'AZOTE PAR DISTILLATION CRYOGÉNIQUE**
VERFAHREN UND VORRICHTUNG ZUR TRENNUNG EINER MISCHUNG AUS KOHLENMONOXID, METHAN, WASSERSTOFF UND STICKSTOFF DURCH KRYOGENE DESTILLATION
METHOD FOR SEPARATING A MIXTURE OF CARBON MONOXIDE, METHANE, HYDROGEN AND NITROGEN BY CRYOGENIC DISTILLATION

(30) Priorité: 21.12.2006 FR 0655775; 16.05.2007 FR 0755103
(43) Date de publication de la demande: 25.11.2009
(73) Titulaire: L'AIR LIQUIDE, Société Anonyme pour l'Etude et l'Exploitation des Procédés Georges Claude, 75007 Paris (FR)
(72) Inventeur: DARDE, Arthur, F-75005 Paris (FR); HAIK-BERAUD, Natacha, F-94500 Champigny-sur-Marne (FR); HERNANDEZ, Antoine, F-94420 Le Plessis Trevise (FR); TEIXEIRA, Guillaume, F-75012 Paris (FR)
(74) Mandataire: Mercey, Fiona Susan
(86) Numéro de dépôt international: PCT/FR2007/052530
(87) Numéro de publication internationale: WO 2008/087318

(56) Documents cités:
- WO-A-2007/018518
- US-A- 3 813 889
- US-A- 4 478 621
- BERNINGER R: "FORTSCHRITTE BEI DER H2/CO-TIEFTEMPERATURZERLEGUNG" BERICHTE AUS TECHNIK UND WISSENSCHAFT, LINDE AG. WIESBADEN, DE, vol. 62, 1 janvier 1988 (1988-01-01), pages 18-23, XP009045782 ISSN: 0942-332X cité dans la demande
- "PROCESS AND APPARATUS FOR SEPARATION OF NITROGEN FROM CARBON MONOXIDE" RESEARCH DISCLOSURE, MASON PUBLICATIONS, HAMPSHIRE, GB, no. 426, 1 octobre 1999 (1999-10-01), page 1335/1336, XP007124911 ISSN: 0374-4353

## Description

La présente invention est relative à un procédé et une installation de séparation d'un mélange de monoxyde de carbone, de méthane, d'hydrogène et d'azote par distillation cryogénique.

Il est connu de séparer un tel mélange pour produire du monoxyde de carbone et de l'hydrogène par un procédé de lavage au méthane tel que décrit dans Linde Reports on Science and Technology, « Progress in H₂/CO Low - Temperature Separation » de Berninger, 44/1988 et dans « A New Generation of Cryogenic H₂/CO Separation Processes Successfully in Operation at Two Different Antwerp Sites » de Belloni, International Symposium on Gas Separation Technology, 1989.

La Figure 6 de l'article de Berninger présente un procédé et une installation selon les préambules des revendications 1 et 14 respectivement. D'autres documents décrivant des procédés de lavage au méthane comprennent : EP-A-0928937, US4478621, Tieftemperaturtechnik, page 418.

Le monoxyde de carbone issu des boîtes froides H₂/CO entraîne avec lui une fraction importante de l'azote présent dans le gaz de charge. Ce phénomène est lié à la difficulté de séparer les deux composants CO et N₂, leurs points de bulle étant très proches. Néanmoins, selon l'utilisation qui est faite du CO en aval de la boîte froide, il s'avère parfois nécessaire de diminuer sa teneur en azote avant de l'exporter.

Pour ce faire, on a classiquement recours à l'implantation dans la boîte froide d'une colonne dite de déazotation, dont la fonction est de produire en cuve du monoxyde de carbone à la pureté requise. En tête de colonne, on récupère une purge azote contenant une fraction de CO. La colonne de déazotation est implantée soit en amont, soit en aval de la colonne de séparation CO/CH₄.

Un des procédés existants décrit dans US-A-4478621 comprend une colonne de déazotation équipée d'un condenseur en tête. Le fluide frigorigène du condenseur de tête de la colonne de déazotation est du CO liquide dont la pression est proche de la pression atmosphérique. A ce niveau de pression, la température de vaporisation du CO est trop basse pour refroidir le gaz de charge à l'entrée de la colonne de lavage au méthane : le méthane risquerait de geler. Pour refroidir le gaz de charge, le procédé prévoit ainsi une vaporisation de CO à un niveau de pression supérieur.
1) La présente invention consiste à utiliser une pression unique de vaporisation du CO, pour satisfaire les besoins suivants : apport frigorigène au(x) condenseur(s) (de la colonne de déazotation et/ou de la colonne de séparation CO/CH₄) et/ou refroidissement du gaz de charge jusqu'à l'entrée de la colonne de lavage au méthane et/ou sous-refroidissement de la colonne de lavage au méthane. Compte tenu de la contrainte sur la température de gel du méthane, cette pression est d'environ 2.6 bar abs.
2) L'invention consiste par ailleurs à utiliser une pression de cycle CO unique pour assurer les besoins des rebouilleurs de la colonne de flash et de la colonne CO/CH₄. Cette pression peut se situer entre 25 et 45 bar, de préférence entre 32 et 45 bars. Le placement de ces rebouilleurs sur le circuit de CO peut se faire soit en parallèle, soit en série. Cette configuration permet de simplifier la conception du compresseur de cycle et de la ligne d'échange.
3) L'invention consiste enfin à fournir les besoins en rebouillage de la colonne de déazotation par injection directe de CO pur gazeux en cuve, lui-même issu du mélange de deux (ou trois) courants :
   a) Le premier courant est issu de la vaporisation de CO liquide dans la ligne d'échange, aux température et pression adéquates pour alimenter la colonne de déazotation, c'est-à-dire à moyenne pression (3.5 à 5 bar abs).
   b) Le second courant est directement issu du compresseur de cycle (il est refroidi dans la ligne d'échange).
   c) Le troisième courant (optionnel) est issu de l'échappement de la turbine cryogénique au CO (il est éventuellement refroidi dans la ligne d'échange).

Le premier avantage de l'invention est que la pression de vaporisation la plus basse du CO est d'environ 2.6 bar abs, et la pression la plus haute autour de 35bar abs. Ceci permet le plus souvent d'assurer la compression du cycle CO par un compresseur centrifuge à cinq étages (six maximum). De plus, la pression HP du cycle correspond assez bien avec les pressions de CO produit souvent requises (notamment pour la production d'acide acétique).
De plus, l'envoi de monoxyde de carbone moyenne pression de la turbine vers la cuve de déazotation permet de gagner beaucoup sur l'investissement de l'échangeur chaud 9.

Toutes les pressions mentionnées dans ce document sont des pressions absolues.

Selon un objet de l'invention, il est prévu un procédé selon la revendication 1.

Un compresseur de monoxyde de carbone a peut-être une pression d'entrée d'au moins 1,5 bar, éventuellement d'au moins 2 bars et reçoit du monoxyde de carbone provenant directement d'au moins une des étapes suivantes sans avoir été comprimé:
∘ la condensation en tête de la colonne de séparation CO/CH₄
∘ le refroidissement du mélange destiné à la colonne de lavage au méthane
∘ le refroidissement du méthane destiné à la colonne de lavage au méthane
∘ le sous-refroidissement de la colonne de lavage au méthane
∘ la condensation en tête de colonne de déazotation

Parmi d'autres caractéristiques facultatives :
- du monoxyde de carbone du cycle est comprimé par un compresseur de cycle à une pression élevée, puis détendu dans une turbine et envoyé sous forme gazeuse en cuve de la colonne de déazotation.
- le monoxyde de carbone de cycle est comprimé dans un premier compresseur de cycle à une moyenne pression et ensuite en partie par le compresseur de cycle à une pression élevée et une partie du monoxyde de carbone à la moyenne pression est envoyée sous forme gazeuse à la colonne de déazotation.
- un débit de cycle CO à entre 25 et 45 bars, de préférence à entre 32 et 35 bars, chauffe la cuve de la colonne d'épuisement et/ou la cuve de la colonne de séparation.
- un débit de cycle CO à entre 25 et 45 bars, de préférence à entre 32 et 35 bars, est détendu à la pression de la colonne de déazotation.
- un débit de cycle CO à entre 3,5 et 5 bars est envoyé en cuve de la colonne de déazotation.
- le débit de cycle CO se liquéfie puis se vaporise dans une ligne d'échange et est envoyé en cuve de la colonne de déazotation.
- le mélange à séparer dans la colonne de lavage au méthane se refroidit par échange de chaleur avec un débit de monoxyde de carbone de cycle à au moins 2 bars, voire entre 2 et 3 bars.
- des débits enrichis en monoxyde de carbone à substantiellement la même pression, de préférence entre 2 et 4 bars, voire entre 2 et 3 bars assurent au moins deux des fonctions suivantes : apport de frigories au condenseur de tête de la colonne de déazotation, sous-refroidissement de la colonne de déazotation et refroidissement de la colonne de lavage.

Selon un autre objet de l'invention, il est prévu une installation selon la revendication 14.

L'installation peut également comprendre :
- un compresseur de cycle et une turbine dans laquelle le monoxyde de carbone du cycle est comprimé à une pression élevée par le compresseur de cycle, puis détendu dans la turbine et envoyé sous forme gazeuse en cuve de la colonne de séparation CO/CH₄.
- un compresseur de cycle et une turbine dans laquelle du monoxyde de carbone du cycle est comprimé par le compresseur de cycle à une pression élevée, puis détendu dans la turbine et envoyé sous forme gazeuse en cuve de la colonne de déazotation.

L'installation peut comprendre :
- une conduite pour envoyer un débit de cycle CO à la pression la plus élevée du cycle au rebouilleur de cuve de la colonne d'épuisement et/ou la cuve de la colonne de séparation.
- une turbine de détente du débit de cycle CO à la pression la plus élevée du cycle dont la sortie est reliée à la colonne de déazotation.
- une ligne d'échange et des moyens pour envoyer le débit de cycle CO à la ligne d'échange en amont de la colonne de déazotation.
- une turbine de détente du débit de cycle CO à la pression la plus élevée du cycle dont la sortie est reliée à la colonne de déazotation.
- une ligne d'échange et des moyens pour envoyer le débit de cycle CO à la ligne d'échange en amont de la colonne de déazotation.

L'invention sera décrite en plus de détail en se référant aux figures qui montrent des procédés de séparation selon l'invention.

Pour simplifier la Figure 1, seuls l'arrivée du gaz à traiter et le cycle de monoxyde de carbone sont montrés.

Un débit contenant du monoxyde de carbone, de l'hydrogène, du méthane et de l'azote 45 se refroidit dans l'échangeur 9 par échange de chaleur avec un débit de monoxyde de carbone 1 et est envoyé à une colonne de lavage au méthane C1 alimenté en tête par un débit de méthane liquide à très basse température.

Toutefois, il sera compris (bien qu'il ne soit pas illustré) que le liquide de cuve de la colonne C1 est envoyé en tête de la colonne d'épuisement C2. Le gaz de tête de la colonne C1 enrichi en hydrogène sort de l'installation. Le liquide de cuve de la colonne d'épuisement C2 est envoyé à une colonne de séparation CO/méthane C3. Le liquide de cuve de la colonne C3 est renvoyé en tête de la colonne C1. Le gaz de tête de la colonne C3 est envoyé à un point intermédiaire de la colonne de déazotation C4 où il se sépare en un liquide riche en monoxyde de carbone en cuve et un gaz riche en azote en tête. Le schéma des colonnes correspond donc à celui de la Figure 6 de Linde Reports on Science and Technology, « Progress in H₂/CO Low -Temperature Separation » de Berninger, 44/1988. Or, le cycle de production de frigories est très différent de celui de l'antériorité. Le schéma de Berninger présente deux inconvénients par rapport à celui de l'invention :
1) L'un des fluides alimentant la cuve de la colonne de déazotation provient de la vaporisation de CO dans les refroidisseurs de la colonne de lavage. Cela signifie :
   a) soit que cette vaporisation de CO est faite à moyenne pression (donc la température de la colonne de lavage n'est pas optimale, d'où une perte d'efficacité du lavage) ;
   b) soit que cette vaporisation de CO est faite à basse pression, dans ce cas le lavage est optimisé, mais il faut alors du CO à très basse pression pour le condenseur de la colonne de déazotation (donc un étage supplémentaire pour le compresseur).
2) Le schéma de Berninger ne fait pas apparaître de vaporisation de CO à moyenne pression dans la ligne d'échange. Or cette vaporisation est l'un des principaux intérêts du schéma selon l'invention, puisqu'il permet d'optimiser le diagramme d'échange et donc la consommation énergétique globale du procédé.

Un débit de gaz de synthèse est envoyé à une colonne de lavage au méthane C1 alimentée en tête par un débit de méthane liquide 4. Le liquide de cuve (non illustré) est envoyé à la colonne d'épuisement C2 de manière connue et un fluide dépourvu en hydrogène est envoyé de la colonne d'épuisement C2 à la colonne de séparation CO/CH₄ C3. Un débit enrichi en monoxyde de carbone est soutiré en tête de la colonne C3 est envoyé à la colonne de déazotation C4 pour en éliminer l'azote.

Un débit de monoxyde de carbone pur 1 à une pression basse est envoyé à un étage de compresseur V1. Une partie 3 du monoxyde de carbone comprimé à entre 3,5 et 5 bars, par exemple 4,3 bars dans V1 se refroidit dans l'échangeur 9 et est envoyée en cuve de la colonne de déazotation C4 sous forme gazeuse. Le reste du monoxyde de carbone est comprimé de nouveau dans un compresseur V2 jusqu'à une pression entre 25 et 45 bar, de préférence entre 32 et 35 bar pour former le débit 5. Ce débit est divisé en une partie 7 qui constitue une production et un autre débit qui est envoyé à l'échangeur 9. Une fraction 13 traverse entièrement l'échangeur avant d'être divisée en trois. Un premier débit 19 sert à rebouillir la colonne d'épuisement C2, un deuxième débit 23 sert à rebouillir la colonne CO/méthane C3 et les deux débits refroidis 19, 23 sont envoyés avec le troisième débit 21 à un échangeur 17 où ils se liquéfient. Le débit 23 est divisé en deux, une partie 25 étant détendue dans une vanne 27 puis vaporisé dans l'échangeur 17 et envoyé sous forme gazeuse en cuve de la colonne de déazotation C4. Le reste 26 du débit 23 est détendu à une pression de 2,6 bars et envoyé à un pot séparateur 35 après détente dans une vanne. Les débits 21, 19 sont également détendus dans des vannes et envoyés à ce même pot séparateur 35.

Il sera aisément compris qu'une partie d'un des débits 19, 21 pourrait être vaporisé et envoyé en cuve de la colonne de déazotation C4 en plus du débit 25 ou à la place de ce débit 25.

Le gaz 43 formé dans le pot séparateur 35 est renvoyé au compresseur V1 après réchauffage dans l'échangeur 9.

Le liquide du pot séparateur 35 est divisé en quatre. Une partie 1 est envoyée à un pot séparateur 33 où elle forme une fraction gazeuse 41 et une fraction liquide 31. La fraction liquide 31 se vaporiser dans l'échangeur 17. La fraction gazeuse 41 se réchauffe dans l'échangeur 17 contre les débits 19, 21, 23 avant d'être renvoyée au compresseur V1.

Une partie 2 sert à sous-refroidir la colonne de lavage au méthane C1 avant d'être mélangée au débit 41.

Une partie 3 sert à condenser la tête de la colonne CO/méthane C3 où elle se vaporise et est ensuite renvoyée au compresseur V1.

La quatrième partie 37 est mélangée avec le liquide de cuve 29 de la colonne de déazotation et sert à refroidir la tête de celle-ci. Le débit formé 39 est renvoyé au compresseur V1.

Ces quatre parties 1, 2, 3, 37 sont sensiblement à la même pression.

Enfin un débit 11 se refroidit partiellement dans l'échangeur 9, est détendu dans une turbine T, se refroidit dans l'échangeur 17 en tant que débit 15 et est envoyé en cuve de la colonne de déazotation C4.

Dans la Figure 2, on reconnaît un pot séparateur C1, une colonne d'épuisement C2, une colonne de séparation CO/CH₄ C3 et une colonne de déazotation de CO C4. Pour simplifier la Figure 2, seuls l'arrivée de gaz de synthèse et le cycle de monoxyde de carbone sont montrés.

Un débit 45 contenant du monoxyde de carbone, de l'hydrogène, du méthane et de l'azote se refroidit dans l'échangeur 9 par échange de chaleur avec un débit de monoxyde de carbone 1 et ensuite dans l'échangeur 17 et est envoyé au pot séparateur.

Le liquide de cuve du pot C1 est envoyé en tête de la colonne d'épuisement C2. Le gaz de tête de la colonne C1 enrichi en hydrogène sort de l'installation. Le liquide de cuve de la colonne d'épuisement C2 est refroidi dans l'échangeur 17 et envoyé à une colonne de séparation CO/méthane C3. Ce liquide de cuve se refroidit dans l'échangeur 17, est divisé en deux, une partie 57 est envoyée à la colonne de séparation CO/méthane et le reste 55 est détendu, réchauffé dans l'échangeur 17 jusqu'à une température intermédiaire puis envoyé à la colonne de séparation CO/méthane C3.

Un débit de monoxyde de carbone impur 1 à une pression basse est envoyé à un étage de compresseur V1. Le monoxyde de carbone à moyenne pression est divisé en deux. Le débit 3 à moyenne pression se refroidit dans l'échangeur 9 et mélangé avec du monoxyde de carbone provenant de la turbine T et est envoyé en cuve de la colonne de déazotation C4.

Le reste du monoxyde de carbone est comprimé à une pression plus élevée dans le compresseur V2 pour former le débit 5. Une partie 7 de ce débit sert de produit. Le reste se refroidit dans l'échangeur 9. Une partie 11 à une température intermédiaire est détendue dans une turbine T et envoyé à la colonne de déazotation. Une fraction 13 traverse entièrement l'échangeur avant d'être divisée en trois. Un premier débit 19 sert à rebouillir la colonne d'épuisement C2, un deuxième débit 23 sert à rebouillir la colonne CO/méthane C3 et les deux débits refroidis 19, 23 sont envoyés avec le troisième débit 21 à un échangeur 17 où ils se liquéfient. Le débit 23 est divisé en deux, une partie 25 étant détendue dans une vanne 27 puis vaporisé dans l'échangeur 17 et envoyé sous forme gazeuse à la colonne de déazotation C4. Le reste 26 du débit 23 est détendu à une pression de 2,6 bars et envoyé à un pot séparateur 35 après détente dans une vanne. Les débits 21, 19 sont également détendus dans des vannes et envoyés à ce même pot séparateur 35.

Le gaz 43 formé dans le pot séparateur 35 est renvoyé au compresseur V1 après réchauffage dans l'échangeur 9.

Le liquide du pot séparateur 35 est divisé en trois. Une partie 1 est envoyée à un pot séparateur 33 où il forme une fraction gazeuse 41 et une fraction liquide 31. La fraction liquide 31 se vaporiser dans l'échangeur 17. La fraction gazeuse 41 se réchauffe dans l'échangeur 17 contre les débits 19, 21, 23 avant d'être renvoyée au compresseur V1.

Une partie 2 sert à refroidir la tête de la colonne CO/CH₄ C3. Le débit formé 39 est renvoyé au compresseur V1.

La troisième partie 37 sert à refroidir la tête de la colonne de déazotation C4. Le débit formé 39 est renvoyé au compresseur V1.

Ces trois parties 1, 2, 37 sont sensiblement à la même pression.

Pour la figure avec colonne de lavage au méthane, le liquide du pot séparateur 35 peut également assurer le refroidissement du méthane destiné à la colonne de lavage C1.

## Revendications

1. Procédé de séparation d'un mélange comprenant au moins du monoxyde de carbone, de l'hydrogène, de l'azote et du méthane dans lequel on sépare le mélange par un premier moyen de séparation (C1) constitué éventuellement par une colonne de lavage au méthane, on envoie au moins une fraction liquide de la cuve du moyen de séparation à une colonne d'épuisement (C2), on envoie au moins une partie de la fraction liquide de la colonne d'épuisement à une colonne de séparation CO/CH₄ (C3) pour produire un débit liquide enrichi en méthane et un débit gazeux enrichi en monoxyde de carbone et on envoie le débit gazeux enrichi en monoxyde de carbone à une colonne de déazotation (C4), et on produit à partir de la colonne de déazotation un débit liquide riche en monoxyde de carbone (29) et un débit gazeux riche en azote, le procédé étant tenu en froid au moins partiellement par un cycle de monoxyde de carbone, ledit cycle assurant au moins partiellement la condensation en tête de colonne de déazotation et au moins une des étapes suivantes :
- la condensation en tête de la colonne de séparation CO/CH₄,
- le rebouillage en cuve de la colonne d'épuisement, le rebouillage en cuve de colonne de séparation CO/CH₄, le refroidissement du mélangé destiné au premier moyen de séparation,
- le cas échéant, le refroidissement du méthane destiné à la colonne de lavage au méthane et
- le cas échéant le sous-refroidissement de la colonne de lavage au méthane
**caractérisé en ce que** le monoxyde de carbone de cycle est comprimé dans un premier compresseur de cycle (V1) à une moyenne pression et ensuite une première partie (3) du monoxyde de carbone de cycle est envoyée en cuve de la colonne de déazotation (C4) et une deuxième partie du monoxyde de carbone est comprimée à une pression élevée.

2. Procédé selon la revendication 1 dans lequel le monoxyde de carbone du cycle est comprimé à une pression élevée par un compresseur de cycle (V1, V2), puis détendu dans une turbine (T) et envoyé sous forme gazeuse en cuve de la colonne de déazotation (C4).

3. Procédé selon la revendication 2 dans lequel le monoxyde de carbone de cycle est comprimé dans un premier compresseur de cycle (V1) à une moyenne pression et ensuite en partie par le compresseur de cycle (V2) à une pression élevée et une partie (3) du monoxyde de carbone à la moyenne pression est envoyée sous forme gazeuse à la colonne de déazotation (C4).

4. Procédé selon l'une des revendications précédentes dans lequel un débit de cycle CO à entre 25 et 45 bars, de préférence à entre 32 et 35 bars, chauffe la cuve de la colonne d'épuisement (C2) et/ou la cuve de la colonne de séparation CO/CH₄ (C3).

5. Procédé selon une des revendications précédentes dans lequel un débit de cycle CO à entre 25 et 45 bars, de préférence à entre 32 et 35 bars, est détendu (T) à la pression de la colonne de déazotation (C4).

6. Procédé selon une des revendications précédentes dans lequel un débit de cycle CO (25) à entre 3,5 et 5 bars est envoyé en cuve de la colonne de déazotation.

7. Procédé selon l'une des revendications précédentes dans lequel un débit de cycle CO (25) se liquéfie puis se vaporise dans une ligne d'échange et est envoyé en cuve de la colonne de déazotation.

8. Procédé selon l'une des revendications précédentes dans lequel le premier moyen de séparation est une colonne de lavage au méthane (C1).

9. Procédé selon la revendication 8 dans lequel le mélange (45) à séparer dans la colonne de lavage au méthane (C1) se refroidit par échange de chaleur avec un débit de monoxyde de carbone de cycle à au moins 2 bars, de préférence entre 2 et 3 bars.

10. Procédé selon la revendication 8 ou 9 dans lequel le débit de cycle CO assure le refroidissement du méthane destiné à la colonne de lavage au méthane et/ou le sous-refroidissement de la colonne de lavage au méthane (C1).

11. Procédé selon l'une des revendications 1 à 7 dans lequel le premier moyen de séparation est un séparateur de phases (C1).

12. Procédé selon l'une des revendications précédentes dans lequel des débits (2, 39) enrichis en monoxyde de carbone à substantiellement la même pression, de préférence entre 2 et 4 bars, voire 2 et 3 bars, assurent au moins deux des fonctions suivantes : apport de frigories à un condenseur de tête de la colonne de déazotation (C4), sous-refroidissement de la colonne de déazotation (C4) et refroidissement de la colonne de lavage (C1), apport de frigories à une condenseur de tête de la colonne de séparation CO/CH₄ (C3).

13. Procédé selon l'une des revendications précédentes dans lequel un compresseur de monoxyde de carbone a une pression d'entrée d'au moins 1,5 bar, éventuellement d'au moins 2 bars et reçoit du monoxyde de carbone provenant d'au moins une des étapes suivantes :
o la condensation en tête de la colonne de séparation CO/CH₄ (C3)
o le refroidissement du mélange destiné à la colonne de lavage au méthane (C1)
o le refroidissement du méthane destiné à la colonne de lavage au méthane
o le sous-refroidissement de la colonne de lavage au méthane
o la condensation en tête de colonne de déazotation (C4).

14. Installation de séparation d'un mélange comprenant au moins du monoxyde de carbone, de l'hydrogène, de l'azote et du méthane comprenant un premier moyen de séparation (C1) étant éventuellement une colonne de lavage au méthane, une colonne d'épuisement (C2), une colonne de séparation CO/CH₄ (C3), et une colonne de déazotation (C4), une conduite pour envoyer le mélange dans le premier moyen de séparation, une conduite pour envoyer au moins une fraction liquide du premier moyen de séparation à la colonne d'épuisement, une conduite pour envoyer au moins une partie de la fraction liquide de la colonne d'épuisement à la colonne de séparation CO/CH₄ pour produire un débit liquide enrichi en méthane et un débit gazeux enrichi en monoxyde de carbone, et une conduite pour soutirer le débit gazeux enrichi en monoxyde de carbone de la colonne de séparation CO/CH₄, une conduite pour envoyer le débit gazeux enrichi en monoxyde de carbone à la colonne de déazotation pour produire un débit liquide riche en monoxyde de carbone et un débit gazeux riche en azote, l'installation étant tenue en froid au moins partiellement par un cycle (V1, V2, T) de monoxyde de carbone, ledit cycle assurant au moins partiellement la condensation dans le condenseur en tête de colonne de déazotation et une des fonctions suivantes :
- le refroidissement d'un condenseur en tête de la colonne de séparation CO/CH₄, le réchauffement d'un rebouilleur de cuve de la colonne d'épuisement,
- le réchauffement d'un rebouilleur de cuve de colonne de séparation CO/CH₄,
- le refroidissement du mélange destiné au premier moyen de séparation, le cas échéant, le refroidissement du méthane destiné à la colonne de lavage au méthane et
- le cas échéant le sous-refroidissement de la colonne de lavage au méthane **caractérisée en ce qu'**elle comprend un premier compresseur de cycle (V1) pour comprimer le monoxyde de carbone de cycle à une moyenne pression et une conduite pour envoyer une première partie du monoxyde de carbone de cycle en cuve de la colonne de déazotation (C4) et un deuxième compresseur (V2) pour comprimer une deuxième partie du monoxyde de carbone à une pression élevée.

15. Installation selon la revendication 14 comprenant un compresseur de cycle (V1, V2), et une turbine (T) dans laquelle le monoxyde de carbone du cycle est comprimé à une pression élevée par le compresseur de cycle puis détendu dans la turbine et envoyé sous forme gazeuse en cuve de la colonne de séparation CO/CH₄ (C3).

16. Installation selon la revendication 14 ou 15 comprenant un compresseur de cycle (V1, V2) et une turbine (T) dans laquelle du monoxyde de carbone du cycle est comprimé par le compresseur de cycle à une pression élevée, puis détendu dans la turbine et envoyé sous forme gazeuse en cuve de la colonne de déazotation.

17. Installation selon l'une des revendications 14 à 16 comprenant une conduite pour envoyer un débit de cycle CO à la pression la plus élevée du cycle au rebouilleur de cuve de la colonne d'épuisement (C2) et/ou au rebouilleur de cuve de la colonne de séparation CO/CH₄ (C3).

18. Installation selon l'une des revendications 14 à 17 comprenant une turbine (T) de détente du débit de cycle CO à la pression la plus élevée du cycle dont la sortie est reliée à la colonne de déazotation (C4).

19. Installation selon l'une des revendications 14 à 18 comprenant une ligne d'échange (17) et des moyens pour envoyer le débit de cycle CO à la ligne d'échange en amont de la colonne de déazotation (C4).

20. Installation selon l'une des revendications 14 à 19 dans laquelle le premier moyen de séparation est une colonne de lavage au méthane et comprenant des moyens pour envoyer un liquide enrichi en méthane de la colonne de séparation CO/CH₄ (C3) à la colonne de lavage (C1).

21. Installation selon la revendication 20 dans laquelle le cycle de monoxyde de carbone est connecté à un échangeur de refroidissement du méthane destiné à la colonne de lavage au méthane (C1).

22. Installation selon l'une des revendications 14 à 19 dans laquelle le premier moyen de séparation est un séparateur de phases (C1).

## Patentansprüche

1. Verfahren zum Trennen eines Gemisches, welches mindestens Kohlenmonoxid, Wasserstoff, Stickstoff und Methan umfasst, wobei das Gemisch über ein erstes Trennmittel (C1) getrennt wird, welches eventuell aus einer Methanwaschkolonne besteht, mindestens eine flüssige Fraktion aus dem Sumpf des Trennmittels zu einer Strippkolonne (C2) geleitet wird, mindestens ein Teil der flüssigen Fraktion aus der Strippkolonne zu einer CO/CH₄-Trennkolonne (C3) geleitet wird, um einen methanangereicherten flüssigen Strom und einen kohlenmonoxidangereicherten gasförmigen Strom zu erzeugen, und der kohlenmonoxidangereicherte gasförmige Strom zu einer Entstickungskolonne (C4) geleitet wird, und ausgehend von der Entstickungskolonne ein kohlenmonoxidreicher flüssiger Strom (29) und ein stickstoffreicher gasförmiger Strom erzeugt werden, wobei das Verfahren mindestens teilweise über einen Kohlenmonoxidkreislauf kalt gehalten wird, wobei der Kreislauf mindestens teilweise die Kondensation im Entstickungskolonnenkopf, und mindestens einen der folgenden Schrittesicherstellt:
- das Kondensieren im Kopf der CO/CH₄-Trennkolonne,
- das Nachverdampfen im Sumpf der Strippkolonne, das Nachverdampfen im Sumpf der CO/CH₄-Trennkolonne, das Kühlen des für das erste Trennmittel vorgesehenen Gemisches,
- gegebenenfalls das Kühlen des für die Methanwaschkolonne vorgesehenen Methans, und
- gegebenenfalls das Unterkühlen der Methanwaschkolonne,
**dadurch gekennzeichnet, dass** das Kreislauf-Kohlenmonoxid in einem ersten Kreisverdichter (V1) auf einen mittleren Druck verdichtet wird und anschließend ein erster Teil (3) des Kreislauf-Kohlenmonoxids in den Sumpf der Entstickungskolonne (C4) geleitet wird, und ein zweiter Teil des Kohlenmonoxids auf einen hohen Druck verdichtet wird.

2. Verfahren nach Anspruch 1, wobei das Kohlenmonoxid aus dem Kreislauf über einen Kreisverdichter (V1, V2) auf einen hohen Druck verdichtet, danach in einer Turbine (T) entspannt und in gasförmiger Form in den Sumpf der Entstickungskolonne (C4) geleitet wird.

3. Verfahren nach Anspruch 2, wobei das Kreislauf-Kohlenmonoxid in einem ersten Kreisverdichter (V1) auf einen mittleren Druck verdichtet und anschließend zum Teil über den Kreisverdichter (V2) auf einen hohen Druck verdichtet wird, und ein Teil (3) des Kohlenmonoxids auf dem mittleren Druck in gasförmiger Form zur Entstickungskolonne (C4) geleitet wird.

4. Verfahren nach einem der vorstehenden Ansprüche, wobei ein CO-Kreislaufstrom auf zwischen 25 und 45 bar, vorzugsweise auf zwischen 32 und 35 bar, den Sumpf der Strippkolonne (C2) und/oder den Sumpf der CO/CH₄-Trennkolonne (C3) heizt.

5. Verfahren nach einem der vorstehenden Ansprüche, wobei ein CO-Kreislaufstrom auf zwischen 25 und 45 bar, vorzugsweise auf zwischen 32 und 35 bar auf den Druck der Entstickungskolonne (C4) entspannt wird (T).

6. Verfahren nach einem der vorstehenden Ansprüche, wobei ein CO-Kreislaufstrom (25) auf zwischen 3,5 und 5 bar in den Sumpf der Entstickungskolonne geleitet wird.

7. Verfahren nach einem der vorstehenden Ansprüche, wobei sich ein CO-Kreislaufstrom (25) in einer Austauschleitung verflüssig, danach verdampf, und in den Sumpf der Entstickungskolonne geleitet wird.

8. Verfahren nach einem der vorstehenden Ansprüche, wobei das erste Trennmittel eine Methanwaschkolonne (C1) ist.

9. Verfahren nach Anspruch 8, wobei sich das zu trennende Gemisch (45) in der Methanwaschkolonne (C1) über Wärmeaustausch mit einem Kreislauf-Kohlenmonoxidstrom auf mindestens 2 bar, vorzugsweise zwischen 2 und 3 bar, abkühlt.

10. Verfahren nach Anspruch 8 oder 9, wobei der CO-Kreislaufstrom die Kühlung des für die Methanwaschkolonne vorgesehenen Methans und/oder die Unterkühlung der Methanwaschkolonne (C1) sicherstellt.

11. Verfahren nach einem der Ansprüche 1 bis 7, wobei das erste Trennmittel ein Phasentrenner (C1) ist.

12. Verfahren nach einem der vorstehenden Ansprüche, wobei kohlenmonoxidangereicherte Ströme (2, 39) auf im Wesentlichen demselben Druck, vorzugsweise zwischen 2 und 4 bar, ja sogar 2 und 3 bar, mindestens zwei der folgenden Funktionen sicherstellen: Kältezufuhr zu einem Kopfkondensator der Entstickungskolonne (C4), Unterkühlung der Entstickungskolonne (C4) und Kühlung der Waschkolonne (C1), Kältezufuhr zu einem Kopfkondensator der CO/CH₄-Trennkolonne (C3).

13. Verfahren nach einem der vorstehenden Ansprüche, wobei ein Kohlenmonoxidverdichter einen Eingangsdruck von mindestens 1,5 bar, eventuell von mindestens 2 bar aufweist und Kohlenmonoxid empfängt, welches mindestens aus einem der folgenden Schritte stammt:
o dem Kondensieren im Kopf der CO/CH₄-Trennkolonne (C3),
∘ dem Kühlen des für die Methanwaschkolonne (C1) vorgesehenen Gemisches,
∘ dem Kühlen des für die Methanwaschkolonne vorgesehenen Methans,
∘ dem Unterkühlen der Methanwaschkolonne,
∘ dem Kondensieren im Kopf der Entstickungskolonne (C4).

14. Anlage zum Trennen eines Gemisches, welches mindestens Kohlenmonoxid, Wasserstoff, Stickstoff und Methan umfasst, umfassend ein erstes Trennmittel (C1), welches eventuell eine Methanwaschkolonne ist, eine Strippkolonne (C2), eine CO/CH₄-Trennkolonne (C3), und eine Entstickungskolonne (C4), eine Leitung, um das Gemisch in das erste Trennmittel zu leiten, eine Leitung, um mindestens eine flüssige Fraktion aus dem ersten Trennmittel zur Strippkolonne zu leiten, eine Leitung, um mindestens einen Teil der flüssigen Fraktion aus der Strippkolonne zur CO/CH₄-Trennkolonne zu leiten, um einen methanangereicherten flüssigen Strom und einen kohlenmonoxidangereicherten gasförmigen Strom zu erzeugen, und eine Leitung, um den kohlenmonoxidangereicherten gasförmigen Strom aus der CO/CH₄-Trennkolonne abzuziehen, eine Leitung, um den kohlenmonoxidangereicherten gasförmigen Strom zur Entstickungskolonne zu leiten, um einen kohlenmonoxidreichen flüssigen Strom und einen stickstoffreichen gasförmigen Strom zu erzeugen, wobei die Anlage mindestens teilweise über einen Kohlenmonoxidkreislauf (V1, V2, T) kalt gehalten wird, wobei der Kreislauf mindestens teilweise die Kondensation im Kopfkondensator der Entstickungskolonne, und eine der folgenden Funktionen sicherstellt:
- das Kühlen eines Kopfkondensators der CO/CH₄-Trennkolonne, das Aufheizen eines Sumpfnachverdampfers der Strippkolonne,
- das Aufheizen eines CO/CH₄-Trennkolonnen-Sumpfnachverdampfers.
- das Kühlen des für das erste Trennmittel vorgesehenen Gemisches, gegebenenfalls das Kühlen des für die Methanwaschkolonne vorgesehenen Methans, und
- gegebenenfalls das Unterkühlen der Methanwaschkolonne,
**dadurch gekennzeichnet, dass** sie einen ersten Kreisverdichter (V1) umfasst, um das Kreislauf-Kohlenmonoxid auf einen mittleren Druck zu verdichten, und eine Leitung, um einen ersten Teil des Kreislauf-Kohlenmonoxids in den Sumpf der Entstickungskolonne (C4) zu leiten, und einen zweiten Verdichter (V2), um einen zweiten Teil des Kohlenmonoxids auf einen hohen Druck zu verdichten.

15. Anlage nach Anspruch 14, die einen Kreisverdichter (V1, V2) und eine Turbine (T) umfasst, wobei das Kohlenmonoxid aus dem Kreislauf über den Kreisverdichter auf einen hohen Druck verdichtet, danach in der Turbine entspannt und in gasförmiger Form in den Sumpf der CO/CH₄-Trennkolonne (C3) geleitet wird.

16. Anlage nach Anspruch 14 oder 15, die einen Kreisverdichter (V1, V2) und eine Turbine (T) umfasst, wobei Kohlenmonoxid aus dem Kreislauf über den Kreisverdichter auf einen hohen Druck verdichtet, danach in der Turbine entspannt und in gasförmiger Form in den Sumpf der Entstickungskolonne geleitet wird.

17. Anlage nach einem der Ansprüche 14 bis 16, die eine Leitung umfasst, um einen CO-Kreislaufstrom auf dem höchsten Druck des Kreislaufs zum Sumpfnachverdampfer der Strippkolonne (C2) und/oder zum Sumpfnachverdampfer der CO/CH₄-Trennkolonne (C3) zu leiten.

18. Anlage nach einem der Ansprüche 14 bis 17, die eine Turbine (T) zum Entspannen des CO-Kreislaufstroms auf dem höchsten Druck des Kreislaufs umfasst, deren Auslass an die Entstickungskolonne (C4) angeschlossen ist.

19. Anlage nach einem der Ansprüche 14 bis 18, die eine Austauschleitung (17) und Mittel umfasst, um den CO-Kreislaufstrom zur Austauschleitung stromaufwärts der Entstickungskolonne (C4) zu leiten.

20. Anlage nach einem der Ansprüche 14 bis 19, wobei das erste Trennmittel eine Methanwaschkolonne ist, und Mittel umfassend, um eine methanangereicherte Flüssigkeit aus der CO/CH₄-Trennkolonne (C3) zur Waschkolonne (C1) zu leiten.

21. Anlage nach Anspruch 20, wobei der Kohlenmonoxidkreislauf mit einem Tauscher zum Kühlen des für die Methanwaschkolonne (C1) vorgesehenen Methans verbunden ist.

22. Anlage nach einem der Ansprüche 14 bis 19, wobei das erste Trennmittel ein Phasentrenner (C1) ist.

## Claims

1. Method for separating a mixture comprising at least carbon monoxide, hydrogen, nitrogen and methane wherein the mixture is separated by a first separating means (C1) possibly formed by a methane scrubbing column, at least one liquid fraction of the chamber of the separating means is sent to a product stripper (C2), at least part of the liquid fraction is sent from the product stripper to a CO/CH₄ separating column (C3) in order to produce a methane-enriched liquid flow and a gaseous flow enriched with carbon monoxide and the gaseous flow enriched with carbon monoxide is sent to a denitrogenation column (C4), and from the denitrogenation column a liquid flow rich in carbon monoxide (29) is produced and a gaseous flow rich in nitrogen, the method being kept cold at least partially by a carbon monoxide cycle, said cycle at least partially ensuring the condensation at the top of the denitrogenation column
and at least one of the following steps:
- the condensation at the top of the CO/CH₄ separating column,
- the reboiling in the chamber of the product stripper, the reboiling in the chamber of the CO/CH₄ separating column, the cooling of the mixture intended for the first separating means,
- where applicable, the cooling of the methane intended for the methane scrubbing column and
- where applicable the sub-cooling of the methane scrubbing column
**characterised in that** the cycle carbon monoxide is compressed in a first cycle compressor (V1) at a medium pressure and then a first part (3) of the cycle carbon monoxide is sent to the chamber of the denitrogenation column (C4) and a second part of the carbon monoxide is compressed at a high pressure.

2. Method according to claim 1 wherein the carbon monoxide of the cycle is compressed at a high pressure by a cycle compressor (V1, V2), then expanded in a turbine (T) and sent in gaseous form to the chamber of the denitrogenation column (C4).

3. Method according to claim 2 wherein the cycle carbon monoxide is compressed in a first cycle compressor (V1) at a medium pressure and then in part by the cycle compressor (V2) at a high pressure and a part (3) of the carbon monoxide at the medium pressure is sent in gaseous form to the denitrogenation column (C4).

4. Method according to one of the preceding claims wherein a CO cycle flow at between 25 and 45 bars, preferable at between 32 and 35 bars, heats the chamber of the product stripper (C2) and/or the chamber of the CO/CH₄ separating column (C3).

5. Method according to one of the preceding claims wherein a CO cycle flow at between 25 and 45 bars, preferable at between 32 and 35 bars, is expanded (T) at the pressure of the denitrogenation column (C4).

6. Method according to one of the preceding claims wherein a CO cycle flow (25) at between 3.5 and 5 bars is sent to the chamber of the denitrogenation column.

7. Method according to one of the preceding claims wherein a CO cycle flow (25) is liquefied then is vaporised in an exchange line and is sent to the chamber of the denitrogenation column.

8. Method according to one of the preceding claims wherein the first separating means is a methane scrubbing column (C1).

9. Method according to claim 8 wherein the mixture (45) to be separated in the methane scrubbing column (C1) is cooled by heat exchange with a cycle carbon monoxide flow at at least 2 bars, more preferably between 2 and 3 bars.

10. Method according to claim 8 or 9 wherein the CO cycle flow ensures the cooling of the methane intended for the methane scrubbing column and/or the sub-cooling of the methane scrubbing column (C1).

11. Method according to one of claims 1 to 7 wherein the first separating means is a phase separator (C1).

12. Method according to one of the preceding claims wherein flows (2, 39) enriched with carbon monoxide at substantially the same pressure, preferably between 2 and 4 bars, even 2 and 3 bars, ensuring at least two of the following functions: supply of frigories to a condenser at the top of the denitrogenation column (C4), sub-cooling of the denitrogenation column (C4) and cooling of the scrubbing column (C1), supply of frigories to a condenser at the top of the CO/CH₄ separating column (C3).

13. Method according to one of the preceding claims wherein a carbon monoxide compressor has an inlet pressure of at least 1.5 bar, possibly of at least 2 bars and receives carbon monoxide coming from at least one of the following steps:
∘ the condensation at the top of the CO/CH₄ separating column (C3)
∘ the cooling of the mixture intended for the methane scrubbing column (C1)
∘ the cooling of the methane intended for the methane scrubbing column
∘ the sub-cooling of the methane scrubbing column
∘ the condensation at the top of the denitrogenation column (C4).

14. Installation for separating a mixture comprising at least carbon monoxide, hydrogen, nitrogen and methane comprising a first separating means (C1) being possibly a methane scrubbing column, a product stripper (C2), a CO/CH₄ separating column (C3), and a denitrogenation column (C4), a line for sending the mixture in the first separating means, a line for sending at least one liquid fraction from the first separating means to the product stripper, a line for sending at least one part of the liquid fraction from the product stripper to the CO/CH₄ separating column in order to produce a liquid flow enriched with methane and a gaseous flow enriched with carbon monoxide, and a line for withdrawing the gaseous flow enriched with carbon monoxide from the CO/CH₄ separating column, a line for sending the gaseous flow enriched with carbon monoxide to the denitrogenation column in order to produce a liquid flow rich in carbon monoxide and a gaseous flow rich in nitrogen, with the installation being kept cold at least partially by a carbon monoxide cycle (V1, V2, T), said cycle ensuring at least partially the condensation in the condenser at the top of the denitrogenation column and one of the following functions:
- the cooling of a condenser at the top of the CO/CH₄ separating column, the heating of a reboiler of the chamber of the product stripper,
- the heating of a reboiler of the chamber of the CO/CH₄ separating column,
- the cooling of the mixture intended for the first separating means, where applicable, the cooling of the methane intended for the methane scrubbing column and
- where applicable the sub-cooling of the methane scrubbing column **characterised in that** it comprises a first cycle compressor (V1) for compressing the cycle carbon monoxide at a medium pressure and a line in order to send a first part of the cycle carbon monoxide to the chamber of the denitrogenation column (C4) and a second compressor (V2) for compressing a second part of the carbon monoxide at a high pressure.

15. Installation according to claim 14 comprising a cycle compressor (V1, V2), and a turbine (T) wherein the carbon monoxide of the cycle is compressed at a high pressure by the cycle compressor then expanded in the turbine and sent in gaseous form to the chamber of the CO/CH₄ separating column (C3).

16. Installation according to claim 14 or 15 comprising a cycle compressor (V1, V2) and a turbine (T) wherein carbon monoxide of the cycle is compressed by the cycle compressor at a high pressure, then expanded in the turbine and sent in gaseous form to the chamber of the denitrogenation column.

17. Installation according to one of claims 14 to 16 comprising a line for sending a CO cycle flow at the highest pressure of the cycle to the reboiler of the chamber of the product stripper (C2) and/or to the reboiler of the chamber of the CO/CH₄ separating column (C3).

18. Installation according to one of claims 14 to 17 comprising a turbine (T) for expanding the CO cycle flow at the highest pressure of the cycle of which the outlet is connected to the denitrogenation column (C4).

19. Installation according to one of claims 14 to 18 comprising an exchange line (17) and means for sending the CO cycle flow to the exchange line upstream of the denitrogenation column (C4).

20. Installation according to one of claims 14 to 19 wherein the first separating means is a methane scrubbing column and comprising means for sending a methane-enriched liquid from the CO/CH₄ separating column (C3) to the scrubbing column (C1).

21. Installation according to claim 20 wherein the carbon monoxide cycle is connected to a cooling exchanger of the methane intended for the methane scrubbing column (C1).

22. Installation according to one of claims 14 to 19 wherein the first separating means is a phase separator (C1).
